# EUROPÄISCHE PATENTSCHRIFT

(11) **EP 0 097 183 B1**
(45) Veröffentlichungstag und Bekanntmachung des Hinweises auf die Patenterteilung: **09.04.1986**
(21) Anmeldenummer: 83900016.3
(22) Anmeldetag: 01.12.1982
(51) Int. Cl.: D06B 19/00

(54) **VORRICHTUNG ZUM VERSCHÄUMEN EINER BEHANDLUNGSFLOTTE**
DEVICE FOR TRANSFORMING INTO FOAM A TREATMENT LIQUID
DISPOSITIF POUR TRANSFORMER EN MOUSSE UN LIQUIDE DE TRAITEMENT

(30) Priorität: 03.12.1981 DE 3147885; 18.02.1982 DE 3205763
(43) Veröffentlichungstag der Anmeldung: 04.01.1984
(73) Patentinhaber: A. Monforts GmbH & Co, D-41006 Mönchengladbach (DE)
(72) Erfinder: Van WERSCH, Kurt, D-5144 Wegberg (DE)
(74) Vertreter: von Creytz, Dietrich, Dipl.-Phys.
(86) Internationale Anmeldenummer: DE8200227
(87) Internationale Veröffentlichungsnummer: WO8301968

## Beschreibung

Die Erfindung betrifft eine Vorrichtung zum Verschäumen einer Behandlungsflotte in einer zum Schaumbilden dienenden Mischkammer mit einer an den Rammerausgang anschließenden, statische Mittel zum Durchmischen und Zerteilen der aufgeschäumten Flotte aufweisenden Rohrleitung.

Mit Hilfe der erfindungsgemäßen Vorrichtung sollen Chemikalien und/oder Farbstoffe in so ausreichender Menge zu verschäumen sein, daß eine Textilbahn oder dergleichen in gleichmäßiger Auftragsmenge über die volle Breite der Bahn sowie in Warenlaufrichtung kontinuierlich mit dem Schaum zu beschichten ist. Insbesondere soll die Feinheit bzw. Bläschengröße des Schaums unabhängig von der pro Zeiteinheit hergestellten Schaummenge einzustellen sein. Bei bisher verwendeten Vorrichtungen lassen sich diese Vorrichtung nur unter sehr großem Aufwand oder nur unvollkommen erfüllen.

Eine Vorrichtung eingangs genannter Art wird in der US-A 3 388 868 beschrieben. In dieser Druckschrift wird eine Vorrichtung zum Verschäumen einer Behandlungsflotte in einer zum Schaumbilden dienenden Rammer mit an den Rammerausgang anschließenden statischen Mitteln zum Feinverschäumen offenbart. Als Mittel zum Feinverschäumen werden im Bekannten Siebe vorgesehen, die in einer Rohrleitung eingesetzt sind.

Bei einer aus der DE-A-25 23 062 bekannten Vorrichtung zum Verschäumen einer Behandlungsflotte werden der dort mit Glaskugeln gefüllten Mischkammer von gegenüberliegenden Seiten flüssige Behandlungsflotte und Druckluft zugeführt. Die Feinheit des in der Mischkammer zu erzielenden Schaums reicht in vielen Fällen zum Erfüllen der Behandlungsaufgabe nicht aus. In der Praxis wird daher die in der Mischkammer aufgeschäumte Flotte einem Gerät zum mechanischen Feinverschäumen zugeführt. In einem bisher eingesetzten Gerät dieser Art ist eine mit radial abstehenden Stäben besetzte Welle in einem Hohlzylinder, der auf der Innenfläche radial in Richtung auf die Welle gerichtete Stäbe besitzt, drehbar gelagert. Eine derartige Vorrichtung muß mit sehr großer Präzision und Stabilität hergestellt werden, wenn sie den erstrebten Erfolg störungsfrei liefern soll.

Der Erfindung liegt die Aufgabe zugrunde, eine ohne bewegte Teile arbeitende Vorrichtung zum Schaumerzeugen so zu verbessern, daß die Feinheit des Schaums in beliebiger Weise vorzugeben ist. Die erfindungsgemäße Lösung besteht für die eingangs genannte Vorrichtung mit einer an den Ausgang einer Mischkammer anschließenden, statische Mittel zum Durchmischen und Zerteilen der aufgeschäumten Flotte aufweisenden Rohrleitung darin, daß die Länge der Rohrleitung, insbesondere durch Zuschalten oder Absperren von Nebenschlußschleifen, zum Einstellen der Feinheit des Schaums veränderbar ist.

Erfindungsgemäß kann die Feinheit des herzustellenden Schaums dadurch vorgegeben werden, daß die in Fließrichtung des Schaums gemessene Packungslänge in der Rohrleitung und natürlich die Rohrleitung selbst entsprechend verlängert oder verkürzt werden. Das bedeutet, daß die Schaumfeinheit ohne Anderung sonstiger Parameter - jedenfalls in einem weiten Mischungebereich der Ausgangslösung - allein durch die Länge der Rohrleitung vorzugeben ist. Die erzielbare Feinheit läßt sich aber auch durch Wahl des Verhältnisses von der Mischkammer zugeführte Behandlungslösung und des Drucke der Preß-luft voreinstellen, weil hierdurch die Feinheit der den statiechen Schaum-Zerteilmitteln in der Rohrleitung zugeführten Schaumbläschen und damit die Ausgangsgröße der Schaumbläschen vorgegeben werden.

Als Mittel zum Durchmischen und Zerteilen der Bläschen der aufgeschäumten Flotte kann eine in der Rohrleitung enthaltene Packung aus einer Vielzahl von gegenüber den Dimensionen der Rohrleitung kleinen Abschnitten von scharfkantigen gekrümmten kleinen Teilchen, wie Abschnitten oder Bruch von Röhrchen, insbesondere aus Glas, vorgesehen werden. Vorzugsweise soll die zum Feinverschäumen vorgesehene Rohrleitung eine an sich von Vorrichtungen zum fraktionierten Destillieren bekannte Füllung aus Glasröhrenabschnitten - sogenannte Raschigringe - enthalten.

Wenn die in der Mischkammer mehr oder weniger stark aufgeschäumte Flotte auf eine in Längsrichtung der Rohrleitung auf beliebig verschlungenen und sich kreuzenden Wegen durchlässige Packung scharfkantiger Rleinteilchen trifft, werden die jeweils bereits vorhandenen Schaumbläschen immer wieder an den Ranten geteilt und miteinander und mit der in der Mischung enthaltenden Luft vermengt. Bei diesem Vorgang der Schaumzerteilung wird der Druck erhöht. Hierdurch wiederum wird aus dem ursprünglichen Kugelschaum sogenannter Polyederschaum. Vorausgesetzt ist dabei selbstverständlich, daß die Ausgangslösung ein Schaumstabilisierungsmittel enthält.

Auch bei der erfindungsgemäßen Vorrichtung ist es vorteilhaft, die Flotte bereite in der Mischkammer möglichst gut zu verschäumen. Gemäß weiterer Erfindung gelingt das bei einer Vorrichtung, in der flüssige Flotte einem Flotteneinlaß der Rammer zuzuführen und mit getrsnnt zugeleitetem Druckgas aufzuschäumen ist dadurch, daß die Druckgaszuleitung bis in den Bereich des Flotteneinlasses der Kammer reicht und daß dsr Auslaß der Druckgaszuleitung einen Sprühkopf mit im wesentlichen der Strömungsrichtung der zuzuführenden Flotte entgegengerichteten feinverteilten Gasauslässen besitzt.

Durch das Gegeneinanderrichten von Druckgas, inebesondere Druckluft, und Flotts am Flotteneinlaß der Mischkammer wird bereits von vornherein eine Art Zerstäubung mit Bildung kleiner Bläschen erreicht. Je feiner die auf die Flotte gerichteten Gasstrahlen sind, um so feiner werden die sich bildenden Schaumbläschen. Es ist dahsr günstig, den Sprühkopf aus feinporigem Material, insbesondere aus einem Sinterkörper mit durchgehenden Poren, z.B. nach Schalldämpferart, auszubilden.

Schließlich kann auch die Mischkammer selbst ähnlich wie die nachgeschaltete Rohrleitung mit statischen Mitteln zum Durchmischen und Zerteilen der an dem Sprühkopf aufgeschäumten Flotte gefüllt werden. In die zum Feinverschäumen vorgesehene Rohrleitung mit erfindungsgemäß veränderbarer Länge gelangt dann bereits eine relativ gut feinverschäumte Behandlungsflotte und die Teilwirkung des statischen Verschäumungsmittels in der Rohrleitung kann von diesem feinen Schaum ausgehend zunehmend feiner verschäumen.

Wenn mit der erfindungsgemäßen Vorrichtung große Mengen an Schaum mit sehr feinen Bläschen erzeugt werden sollen, wird eine entsprechend lange, statische Schaumzerteil-Mittel enthaltende Rohrleitung benötigt. Soll hierbei die Feinheit des erzeugten Schaums vergrößert werden, ohne die Menge an Behandlungsflotte und Druckluft zu ändern, wird erfindungsgemäß die Rohrleitung verkürzt. Vorzugsweise wird daher die Rohrleitung mit über einen Hahn zuzuschaltenden oder abzusperrenden Kebenschlußschleifen ausgestattet. Bei geöffnetem Hahn ist der in der Rohrleitung effektiv zurückzulegende Weg um den jeweiligen Nebenschluß verkürzt, derart, daß ein Schaum geringerer Feinheit erzeugt wird. Bei geschlossenem Hahn dagegen muß der Schaum den gesamten Weg der Rohrleitung auch in der Kebenschlußschleife durchlaufen, so daß ein entsprechend feinzerteilter Schaum entsteht.

Anhand der schematischen Darstellung in der Zeichnung werden weitere Einzelheiten der Erfindung erläutert. Es zeigen:
Fig. 1 eine Verschäum-Vorrichtung im Querschnitt; und
Fig. 2 eine Verschäum-Vorrichtung mit Nebenschluß.

In der Vorrichtung nach Fig. 1 und 2 wird eine Mischkammer mit Flotteneinlaß 2, Druckgaseinlaß 3 und Gemisch- bzw. Schaumauslaß 4 schematisch dargestellt. Auf den letzteren wird erfindungsgemäß eine mit statischem Mitteln S zum Durchmischen und Zerteilen der aufgeschäumten Flotte gefüllte Rohrleitung 6 geschaltet. In der Mischkammer 1 kann in pfeilrichtung 7 über eine nicht gezeichnete pumpe zum Flot-teneinlaß 2 angeförderte, zu verschäumende Flotte mit getrennt über die Leitung 3 in Pfeilrichtung 8 zugeführtem Druckgas, insbesondere Druckluft, aufgeschäumt werden. Eine relativ gute Verschäumung erhält man bereits an dieser Stelle, wenn die Druckgas-Zuleitung 3 bis in den Flotteneinlaß-bereich 9 der Kammer reicht und wenn der Auslaß der Druckgas-Zuleitung 3 einen Sprühkopf 10 mit im wesentlichen der Strömungsrichtung 7 der zuzuführenden Flotte entgegengerichteten, feinverteilten Gasstrahlen besitzt.

Als Mittel zum Durchmischen und Zerteilen der bereits in der Mischkammer 1 erzeugte Bläschen der aufgeschäumten Flotte wird erfindungsgemäß eine Packung aus einer Vielzahl von gegenüber den Dimensionen der Rohrleitung 8 kleinen Abschnitten von Röhrchen oder Scherben von Röhrchen, insbesondere aus Glas, vorgesehen. Diese statischen Mittel 5 zum Feinverschäumen sollen so ausgebildet sein, daß sie den Schaum zwar ohne weiteres in Längsrichtung 11 der Rohrleitung 6 durchlassen aber auf dem Weg vielfach hin und her und über kreuz leiten und dabei ständig an scharfen Kanten zerteilen. Um zu verhindern, daß die statischen Mittel zum Feinverteilen des Schaums aus der Rohrleitung 8 in die Mischkammer 1 fallen, wird der zugehörige Schaumauslaß 4 der Mischkammer 1 vorzugsweise mit einem Sieb 12 verschlossen. Grundsätzlich kann aber die Mischkammer 1 auch teilweise oder ganz mit den statischen Mitteln 5 oder ähnlichen Teilchen zum Feinverteilen des im Flotteneinlaß-bereich 9 erzeugten Schaums gefüllt werden.

Da die Feinheit des mit der erfindungsgemäßen Vorrichtung zu erzeugenden Schaums bei sonst unveränderten parametern allein von der Länge der Rohrleitung 6 abhängt, kann es günstig sein, allein die Länge der Rohrleitung 8 zu verändern, um die Feinheit des Schaums den jeweiligen Erfordernissen anzupassen. Zum entsprechenden Einstellen der Länge der Rohrleitung kann es daher günstig sein, wenn die Rohrleitung ein oder mehrere Nebenschlüsse 13 gemäß Fig. 2 mit zum Beispiel einem 2-Wege-Hahn 14 enthält. Mit Hilfe einer entsprechenden Kaskaden-Schaltung läßt sich ohne wesentlichen Aufwand jede gewünschte Feinheit des Schaums erzielen.

## Patentansprüche

1. Vorrichtung zum Verschäumen einer Behandlungsflotte in einer zum Schaumbilden dienenden Mischkammer (1) mit einer an den Kammerausgang (4) anschließenden, statische Mittel (5) zum Durchmischen und Zerteilen der aufgeschäumten Flotte aufweisenden Rohrleitung (6), dadurch gekennzeichnet, daß die Länge der Rohrleitung (6), insbesondere durch Zuschalten oder Absperren von Nebenschlußschleifen (13), zum Einstellen der Feinheit des Schaums veränderbar ist.

2. Vorrichtung nach Anspruch 1, dadurch gekennzeichnet, daß zum Durchmischen und Zerteilen der Bläschen der aufgeschäumten Flotte die Rohrleitung mit einer Vielzahl Don gegenüber den Dimensionen der Rohrleitung kleinen Abschnitten von Röhrchen, Scherben von Rohren oder dergleichen, insbesondere aus Glas, gefüllt ist.

3. Vorrichtung nach Anspruch 1 oder 2, in der flüssige Flotte einem Flotteneinlaß (2) der Kammer zuführbar und mit davon durch eine Leitung (3) zugeleitetem Druckgas aufschäumbar ist, dadurch gekennzeichnet, daß die Druckgas-Leitung (3) bis in den Flotteneinlaßbereich (9) der kammer (1) reicht und daß der Auslaß der Druckgas-Leitung (3) einen Sprühkopf (10) mit im wesentlichen der Strömungsrichtung (7) der zuzuführenden Flotte entgegengerichteten, feinverteilten Gasauslässen besitzt.

## Claims

1.) Device for foaming a treatment bath in a mixing chamber (1) serving for foam formation, with a conduit (6) adjoining the chamber exit (4) and comprising static means (5) for intermixing and distribution of the foamed-up bath, characterised in that the length of the conduit (6) is variable for the adjustment of the fineness of the foam, especially by the connection or shutting-off of parallel-connected loops (13).

2.) Device according to Claim 1, characterised in that for the intermixing and distribution of the bubbles of the foamed-up bath the conduit is filled with a plurality of sections of small tubes which are small compared with the dimensions of the conduit, fragments of pipes or the like, especially of glass.

3.) Device according to Claim 1 or 2,in which liquid bath can be fed to a bath inlet (2) of the chamber and can be foamed up with compressed gas supplied therefrom through a conduit (3), characterised in that the compressed gas conduit (3) reaches into the bath inlet region (9) of the chamber (1) and in that the outlet of the compressed gas conduit (3) possesses a spray head (10) with finely divided gas outlets directed substantially oppositely to the direction (7) of flow of the bath to be supplied.

1. Dispositif pour transformer en mousse un bain de traitement dans une chambre de melange (1) servant a la formation de mousse, comprenant une conduite tubulaire (6) se raccordant a la sortie de chambre (4) et comportant des moyens statiques (5) pour le melange intime et le fractionnement du bain qui a mousse, caractérisé en ce que, pour le reglage de la finesse de la mousse, on peut faire varier la longueur de la conduite tubulaire (6), notamment par mise en ou hors circuit de boucles de derivation (13).

2. Dispositif selon la revendication 1, caractérisé en ce que, pour le mélange intime et le fractionnement des bulles du bain transforme en mousse, la conduite tubulaire est remplie d'une multiplicite de tronqons, de petites dimensions par rapport aux dimensions de la conduite tubulaire, de tubes fins, de bris de tubes ou analogues, notamment en verre.

## Revendications

3. Dispositif selon la revendication 1 ou 2, dans lequel on peut amener un bain liquide à une entrée de bain (2) de la chambre et on peut le faire mousser avec du gaz comprimé amené de là par l'intermédiaire d'une conduite (3), caractérisé en ce que la conduite de gaz comprimé s'étend jusque dans la zone d'entrée de bain (9) de la chambre (1) et que la sortie de la conduite de gaz comprimé (3) possède une tête de pulvérisation (10) comportant des sorties de gaz finement divisées, dirigées essentiellement en sens opposé à la direction d'écoulement (7) du bain à faire entrer.
